# EUROPÄISCHE PATENTSCHRIFT

(11) **EP 3 192 914 B1**
(45) Veröffentlichungstag und Bekanntmachung des Hinweises auf die Patenterteilung: **19.06.2019**
(21) Anmeldenummer: 16205720.2
(22) Anmeldetag: 21.12.2016
(51) Int. Cl.: D06F 35/00, D06F 39/14, D06F 37/26

(54) **VERFAHREN ZUM BETREIBEN EINER WASCHMASCHINE UND WASCHMASCHINE**
METHOD FOR OPERATING A WASHING MACHINE AND WASHING MACHINE
PROCÉDÉ DE FONCTIONNEMENT D'UN LAVE-LINGE ET LAVE-LINGE

(30) Priorität: 14.01.2016 DE 102016100577
(43) Veröffentlichungstag der Anmeldung: 19.07.2017
(73) Patentinhaber: Miele & Cie. KG, 33332 Gütersloh (DE)
(72) Erfinder: SIEDING, Dirk, 44534 Lünen (DE); ZIELKE, Marcel, 59320 Ennigerloh (DE)

(56) Entgegenhaltungen:
- EP-A1- 2 796 607
- DE-A1- 19 731 667
- DE-A1-102005 055 776

## Beschreibung

Verfahren zum Betreiben einer Waschmaschine und Waschmaschine
Die Erfindung betrifft ein Verfahren zum Betreiben einer Waschmaschine und eine Waschmaschine mit einem in einem Gehäuse angeordneten Laugenbehälter, in dem eine Trommel drehbar gelagert ist, einer frontseitig am Gehäuse angeordneten Beschickungsöffnung, die mit einer ein Türschauglas aufweisenden Tür verschließbar ist, und einem sich zwischen dem Gehäuse und dem Laugenbehälter um die Beschickungsöffnung erstreckenden Türdichtring.

Das Verfahren umfasst eine Durchführung eines Waschprogramms, das eine Spülphase aufweist. Insbesondere bei einem Waschprogramm mit relativ kleiner Beladungsmenge besteht die Gefahr, dass am Ende des Waschprogramms auch nach Durchführen der Spülphase Schaum sichtbar am Türschauglas und Türdichtring zurückbleibt. Aber auch durch Erhöhung der Waschmechanik und Einsatz eines Umflutsystems wird ein höheres Schaumrisiko bei einem Waschprogramm insbesondere bei leicht verschmutzter Wäsche provoziert. Weiterhin verstärken relativ große Trommelvolumen den Aspekt des Schaumrückstandes durch den größeren Fallweg der Wäsche im Vergleich zu einem kleineren Trommelvolumen.

Zum einen ist der Schaum an dem Türschauglas und Türdichtring nach Ende des Waschprogramms für den Nutzer der Waschmaschine optisch nicht akzeptabel und zum anderen kann bei ihm der Eindruck eines schlechten Spülergebnisses entstehen. Zudem kann die Wäsche, wenn der Nutzer sie aus der Trommel entlädt, den Schaum mitnehmen. Aus der EP 2 796 607 A1 ist eine Türschauglaseinspülung im Allgemeinen bekannt. Der Erfindung stellt sich somit das Problem, ein Verfahren zum Betreiben einer Waschmaschine und eine Waschmaschine bereitzustellen, bei denen am Ende eines Waschprogramms kein Schaum sichtbar ist.

Erfindungsgemäß wird dieses Problem durch ein Verfahren mit den Merkmalen des Patentanspruchs 1 und eine Waschmaschine mit den Merkmalen des Patentanspruchs 7 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass kein Schaum an dem Türdichtring und dem Türschauglas sichtbar ist und die Wäsche beim Entladen aus der Waschmaschine nicht in Kontakt mit Schaum kommen kann.

Erfindungsgemäß ist vorgesehen, dass im Anschluss an die Spülphase Wasser auf das Türschauglas und den Türdichtring aufgebracht wird. Dadurch werden das Türschauglas und der Türdichtring mit Wasser gespült, sodass der Schaum, der sich dort ansammelt, weggespült wird, ohne dass zusätzliche Mittel benötigt werden. Vielmehr können bereits vorhandene Komponenten der Waschmaschine genutzt werden, um den Schaum von dem Türschauglas und dem Türdichtring zu entfernen. Das Aufbringen von Wasser umfasst vorzugsweise ein Besprühen oder Bespritzen zumindest eines Teils des Türschauglases und des Türdichtrings. Das Aufbringen des Wassers kann an einer Stelle oder mehreren Stellen des Türschauglases und des Türdichtrings erfolgen.

In einer bevorzugten Ausführungsform ist eine Drehzahl der Trommel während des Aufbringens des Wassers auf das Türschauglas und den Türdichtring im Anschluss an die Spülphase 0 min⁻¹. D.h., die Trommel wird während des Aufbringens von Wasser auf das Türschauglas und den Türdichtring nicht gedreht.

Vorzugsweise wird das aufgebrachte Wasser zumindest teilweise aus dem Laugenbehälter abgepumpt. Das Abpumpen kann zeitlich gleich zu und/oder nach dem Aufbringen durchgeführt werden. Dadurch wird das Wasser samt Schaum aus dem Laugenbehälter entfernt und kann die Wäsche nicht kontaminieren. Vorzugsweise wird nach dem Aufbringen von Wasser auf das Türschauglas und den Türdichtring eine Schleuderphase bevorzugter Endschleuderphase des Waschprogramms durchgeführt. Während der Schleuderphase wird Wasser aus dem Laugenbehälter abgepumpt.

In einer bevorzugten Ausführungsform wird das Wasser über eine Türschauglaseinspülung auf das Türschauglas und den Türdichtring aufgebracht. Dadurch kann das Wasser direkt auf das Türschauglas oder den Türdichtring aufgebracht werden. Beispielsweise weist die Türschauglaseinspülung eine Düse auf, die das Wasser auf das Türschauglas und den Türdichtring spritzt oder sprüht.

Erfindungsgemäß kann vor der Spülphase eine Beladungsmenge ermittelt werden und dann ist eine Menge an Wasser, die auf das Türschauglas und den Türdichtring aufgebracht wird, von der ermittelten Beladungsmenge abhängig. Vorzugsweise ist die Menge an Wasser, die auf das Türschauglas und den Türdichtring aufgebracht wird, umgekehrt proportional zur Beladungsmenge. Alternativ oder zusätzlich ist eine Menge an Wasser, die auf das Türschauglas und den Türdichtring aufgebracht, von einem Volumen der Trommel abhängig ist. Weiterhin alternativ oder zusätzlich ist eine Menge an Wasser, die auf das Türschauglas und den Türdichtring aufgebracht wird, von einem Verschmutzungsgrad von sich in der Trommel befindender Wäsche abhängig. Vorzugsweise wird die Menge an Wasser, die auf das Türschauglas und den Türdichtring aufgebracht wird, unter Verwendung eines Faktors berechnet, der von dem Verschmutzungsgrad abhängt. Der Faktor beträgt vorzugsweise bei leicht verschmutzter Wäsche 0,8, bei normal verschmutzter Wäsche 1,0 und bei stark verschmutzter Wäsche 1,2. Beispielsweise kann der Nutzer bei Einstellen oder Starten des Waschprogramms den Verschmutzungsgrad eingeben oder durch Wahl des Waschprogramms festlegen.

Vorzugsweise wird eine Menge an Wasser, die auf das Türschauglas und den Türdichtring aufgebracht wird, nach einer Formel (1) berechnet: $m _ Wasser = \left(2/m_Wäsche+V_Trommel/40\right) * Faktor _ Verschmutzungsgrad$ wobei m_Wasser eine Menge an Wasser darstellt, die auf das Türschauglas und den Türdichtring gebracht wird, m_Wäsche eine Beladungsmenge an Wäsche in der Trommel darstellt, V_Trommel ein Volumen der Trommel darstellt und Faktor_Verschmutzungsgrad den Faktor in Abhängigkeit des Verschmutzungsgrads darstellt. Alle zur Berechnung der Menge an Wasser in die vorstehende Formel (1) eingesetzten Werte stellen Beträge d.h. nichtnegative reelle Zahlen dar, wobei vorzugsweise die Mengen in Kilogramm (kg) und das Volumen in Liter (I) in die Formel (1) eingegeben werden aber die Einheiten bei der Berechnung unberücksichtigt bleiben, d.h. es ist unerheblich, dass das Volumen eine andere Einheit aufweist als die Mengen bzw. Massen.

In einer bevorzugten Ausführungsform wird die Menge an Wasser, die auf das Türschauglas und den Türdichtring aufgebracht wird, in zwei oder mehr Portionen auf das Türschauglas und den Türdichtring aufgebracht. Zwei Portionen sind bevorzugt, wobei die Portionen vorzugsweise die gleiche Menge an Wasser aufweisen. Eine Pausenzeit zwischen den Portionen liegt vorzugsweise im Bereich von 2 bis 10 Sekunden, bevorzugter 4 bis 6 Sekunden.

Vorzugsweise weist das Waschprogramm folgenden Ablauf auf: Zuerst wird die Beladungsmenge in einer Erfassungsphase mittels eines Massenträgheitsverfahrens oder einer Gewichtsmessung ermittelt, anschließend wird eine Waschphase mit Zuführen von Waschflüssigkeit in den Laugenbehälter, Aufheizen der Waschflüssigkeit auf eine vorbestimmte Waschtemperatur, Waschen der Wäsche und Abpumpen der Waschflüssigkeit aus dem Laugenbehälter durchgeführt, dann wird eine Spülphase mit einem Spülabschnitt oder mehreren Spülabschnitten, jeweils aufweisend ein Zuführen von Wasser in den Laugenbehälter und Abpumpen des Wassers aus dem Laugenbehälter, durchgeführt, anschließend wird das Aufbringen von Wasser auf das Türschauglas und den Türdichtring durchgeführt und dann wird eine Endschleuderphase mit Schleudern der Wäsche bis zum Anlegen an den Trommelmantel unter Abpumpen von Wasser aus dem Laugenbehälter durchgeführt.

Die Erfindung betrifft weiterhin eine Waschmaschine mit einem in einem Gehäuse angeordneten Laugenbehälter, in dem eine Trommel drehbar gelagert ist, einer frontseitig am Gehäuse angeordneten Beschickungsöffnung, die mit einer ein Türschauglas aufweisenden Tür verschließbar ist, einem sich zwischen dem Gehäuse und dem Laugenbehälter um die Beschickungsöffnung erstreckenden Türdichtring und einer Regel- oder Steuereinrichtung, die eingerichtet ist, das vorstehende Verfahren in einer oder mehreren der beschriebenen Ausführungsformen zu regeln oder zu steuern.

Weiterhin weist die Waschmaschine vorzugsweise eine Türschauglaseinspülung auf. Die Türschauglaseinspülung ist vorzugsweise in und/oder an dem Türdichtring vorgesehen. Beispielsweise ist die Türschauglaseinspülung eine Einsprüheinrichtung wie eine Düse und/oder eine Öffnung in einem als Faltenbalgdichtung oder als elastische Manschette ausgebildeten Türdichtring.

Bei der Waschmaschine kann es sich um eine in einem Privathaushalt oder gewerblich genutzte Waschmaschine handeln. Der Begriff "Waschmaschine" umfasst vorzugsweise einen Waschautomaten und/oder ein Kombigerät wie einen Waschtrockner.

Ein Ausführungsbeispiel der Erfindung ist in den Zeichnungen rein schematisch dargestellt und wird nachfolgend näher beschrieben. Es zeigt
- Fig. 1: schematisch eine Menge an auf das Türschauglas und den Türdichtring aufzubringendem Wasser als Funktion der Beladungsmenge und des Volumens der Trommel; und
- Fig. 2: schematisch eine Menge an auf das Türschauglas und den Türdichtring aufzubringendem Wasser als Funktion der Beladungsmenge und des Verschmutzungsgrads.

Fig. 1 zeigt schematisch eine Menge an auf das Türschauglas und den Türdichtring aufzubringendem Wasser als Funktion der Beladungsmenge und des Volumens der Trommel. Die Menge an auf das Türschauglas und den Türdichtring aufzubringendem Wasser wird anhand der Formel (1) berechnet, wobei der Verschmutzungsgrad der Wäsche normal ist und der Faktor 1,0 beträgt. Bei der Berechnung werden die Beträge der Beladungsmenge und des Volumens der Trommel verwendet und ihre Einheiten sind kg bei der Beladungsmenge bzw. I bei dem Volumen, ohne die Verschiedenheit der Einheiten bei der Berechnung zu berücksichtigen. Die Einheit der berechneten Menge an auf das Türschauglas und den Türdichtring aufzubringendem Wasser ist kg, was in dem Fall von Wasser der gleichen Menge in I entspricht. Je geringer die Beladungsmenge ist, desto größer ist die Menge an auf das Türschauglas und den Türdichtring aufzubringendem Wasser. Je größer das Volumen der Trommel ist, desto größer ist die Menge an auf das Türschauglas und den Türdichtring aufzubringendem Wasser.

Fig. 2 zeigt schematisch eine Menge an auf das Türschauglas und den Türdichtring aufzubringendem Wasser als Funktion der Beladungsmenge und des Verschmutzungsgrads. Die Menge an auf das Türschauglas und den Türdichtring aufzubringendem Wasser wird anhand der Formel (1) berechnet, wobei das Volumen der Trommel 64 I ist. Bei der Berechnung werden die Beträge der Beladungsmenge und des Volumens der Trommel verwendet und ihre Einheiten sind kg bei der Beladungsmenge bzw. I bei dem Volumen, ohne die Verschiedenheit der Einheiten bei der Berechnung zu berücksichtigen. Die Einheit der berechneten Menge an auf das Türschauglas und den Türdichtring aufzubringendem Wasser ist kg, was in dem Fall von Wasser der gleichen Menge in I entspricht. Es wird zwischen einem starken, normalen und leichten Verschmutzungsgrad unterschieden. Der vom Verschmutzungsgrad abhängige Faktor beträgt bei einem starken Verschmutzungsgrad 1,2, bei einem normalen Verschmutzungsgrad 1,0 und bei einem leichten Verschmutzungsgrad 0,8. Je geringer die Beladungsmenge ist, desto größer ist die Menge an auf das Türschauglas und den Türdichtring aufzubringendem Wasser. Je größer der Verschmutzungsgrad ist, desto geringer ist die Menge an auf das Türschauglas und den Türdichtring aufzubringendem Wasser.

## Patentansprüche

1. Verfahren zum Betreiben einer Waschmaschine mit einem in einem Gehäuse angeordneten Laugenbehälter, in dem eine Trommel drehbar gelagert ist, einer frontseitig am Gehäuse angeordneten Beschickungsöffnung, die mit einer ein Türschauglas aufweisenden Tür verschließbar ist, und einem sich zwischen dem Gehäuse und dem Laugenbehälter um die Beschickungsöffnung erstreckenden Türdichtring, wobei das Verfahren eine Durchführung eines Waschprogramms aufweist, das eine Spülphase umfasst, und wobei im Anschluss an die Spülphase Wasser auf das Türschauglas und den Türdichtring aufgebracht wird, um das Türschauglas und den Türdichtring zu spülen,
**dadurch gekennzeichnet,**
**dass** vor der Spülphase eine Beladungsmenge ermittelt wird und eine Menge an Wasser, die auf das Türschauglas und den Türdichtring aufgebracht wird, von der ermittelten Beladungsmenge abhängig ist, und/oder dass eine Menge an Wasser, die auf das Türschauglas und den Türdichtring aufgebracht wird, von einem Volumen der Trommel abhängig ist, und/oder dass eine Menge an Wasser, die auf das Türschauglas und den Türdichtring aufgebracht wird, von einem Verschmutzungsgrad von sich in der Trommel befindender Wäsche abhängig ist.

2. Verfahren nach Anspruch 1, **dadurch gekennzeichnet, dass** eine Drehzahl der Trommel während des Aufbringens des Wassers auf das Türschauglas und den Türdichtring im Anschluss an die Spülphase 0 min⁻¹ ist.

3. Verfahren nach Anspruch 1 oder 2, **dadurch gekennzeichnet, dass** das aufgebrachte Wasser zumindest teilweise aus dem Laugenbehälter abgepumpt wird.

4. Verfahren nach einem der vorangehenden Ansprüche, **dadurch gekennzeichnet, dass** das Wasser über eine Türschauglaseinspülung auf das Türschauglas und den Türdichtring aufgebracht wird.

5. Verfahren nach einem der vorangehenden Ansprüche, **dadurch gekennzeichnet, dass** eine Menge an Wasser, die auf das Türschauglas und den Türdichtring aufgebracht wird, nach einer Formel (1) berechnet wird $m _ Wasser = \left(2/m_Wäsche+V_Trommel/40\right) * Faktor _ Verschmutzungsgrad$ wobei m_Wasser eine Menge an Wasser darstellt, die auf das Türschauglas und den Türdichtring gebracht wird, m_Wäsche eine Beladungsmenge an Wäsche in der Trommel darstellt, V_Trommel ein Volumen der Trommel darstellt und Faktor_Verschmutzungsgrad einen Verschmutzungsgrad darstellt.

6. Verfahren nach einem der vorangehenden Ansprüche, **dadurch gekennzeichnet, dass** die Menge an Wasser, die auf das Türschauglas und den Türdichtring aufgebracht wird, in zwei oder mehr Portionen auf das Türschauglas und den Türdichtring aufgebracht wird.

7. Waschmaschine mit einem in einem Gehäuse angeordneten Laugenbehälter, in dem eine Trommel drehbar gelagert ist, einer frontseitig am Gehäuse angeordneten Beschickungsöffnung, die mit einer ein Türschauglas aufweisenden Tür verschließbar ist, einem sich zwischen dem Gehäuse und dem Laugenbehälter um die Beschickungsöffnung erstreckenden Türdichtring und einer Regel- oder Steuereinrichtung, die eingerichtet ist, ein Verfahren nach einem der Ansprüche 1 bis 6 zu regeln oder zu steuern.

## Claims

1. Method for operating a washing machine having a suds container arranged in a housing, in which container a drum is rotatably mounted, a loading opening arranged at the front of the housing that can be closed by means of a door having a door sight glass, and a door sealing ring that extends between the housing and the suds container around the loading opening, the method carrying out a washing program that comprises a rinsing phase, and water being applied to the door sight glass and the door sealing ring following the rinsing phase in order to rinse the door sight glass and the door sealing ring, **characterised in that** before the rinsing phase a load amount is determined and an amount of water that is applied to the door sight glass and the door sealing ring is dependent on the determined load amount, and/or **in that** an amount of water that is applied to the door sight glass and the door sealing ring is dependent on a volume of the drum, and/or **in that** an amount of water that is applied to the door sight glass and the door sealing ring is dependent on a degree of soiling of laundry located in the drum.

2. Method according to claim 1, **characterised in that** a rotational speed of the drum during the application of the water to the door sight glass and the door sealing ring following the rinsing phase is 0 min⁻¹.

3. Method according to either claim 1 or claim 2, **characterised in that** at least some of the applied water is pumped out of the suds container.

4. Method according to any of the preceding claims, **characterised in that** the water is applied to the door sight glass and the door sealing ring via a door sight glass dispensing unit.

5. Method according to any of the preceding claims, **characterised in that** an amount of water that is applied to the door sight glass and the door sealing ring is calculated according to a formula (1) a_water=(2/a_laundry+V_drum/40)*factor_degreeofsoiling (formula 1), a_water being an amount of water that is applied to the door sight glass and the door sealing ring, a_laundry being a load amount of laundry in the drum, V_drum being a volume of the drum, and factor_degreeofsoiling being a degree of soiling.

6. Method according to any of the preceding claims, **characterised in that** the amount of water that is applied to the door sight glass and the door sealing ring is applied to the door sight glass and the door sealing ring in two or more portions.

7. Washing machine having a suds container arranged in a housing, in which container a drum is rotatably mounted, a loading opening arranged at the front of the housing that can be closed by means of a door having a door sight glass, a door sealing ring that extends between the housing and the suds container around the loading opening, and a control device that is designed to control a method according to any of claims 1 to 6.

## Revendications

1. Procédé permettant de faire fonctionner une machine à laver comportant une cuve de lessivage disposée dans un carter et dans laquelle un tambour est monté rotatif, une ouverture de chargement disposée à l'avant du carter, laquelle ouverture peut être fermée par une porte comportant un hublot de porte, et un joint d'étanchéité de porte qui s'étend entre le carter et la cuve de lessivage autour de l'ouverture de chargement, le procédé comportant une exécution de programme de lavage qui comporte une phase de rinçage, et de l'eau étant appliquée sur le hublot de porte et le joint d'étanchéité de porte après la phase de rinçage pour rincer le hublot de porte et le joint d'étanchéité de porte, **caractérisé en ce qu'**une quantité de charge est déterminée avant la phase de rinçage et la quantité d'eau appliquée sur le hublot de porte et le joint d'étanchéité de porte dépend de la quantité de charge déterminée, et/ou **en ce que** la quantité d'eau appliquée sur le hublot de porte et le joint d'étanchéité de porte dépend du volume du tambour, et/ou **en ce que** la quantité d'eau appliquée sur le hublot de porte et le joint d'étanchéité de porte dépend d'un degré de salissure du linge se trouvant dans le tambour.

2. Procédé selon la revendication 1, **caractérisé en ce que** la vitesse de rotation du tambour pendant l'application de l'eau sur le hublot de porte et le joint d'étanchéité de porte après la phase de rinçage est de 0 min⁻¹.

3. Procédé selon la revendication 1 ou 2, **caractérisé en ce que** l'eau appliquée est pompée au moins en partie hors de la cuve de lessivage.

4. Procédé selon l'une des revendications précédentes, **caractérisé en ce que** l'eau est appliquée sur le hublot de porte et le joint d'étanchéité de porte par un rinçage du hublot de porte.

5. Procédé selon l'une des revendications précédentes, **caractérisé en ce que** la quantité d'eau appliquée sur le hublot de porte et le joint d'étanchéité de porte est calculée selon la formule (1) m_Wasser=(2/m_Wäsche+V_Trommel/40)*Faktor_Verschmutzungsgrad (formule 1), dans laquelle m_Wasser représente la quantité d'eau appliquée sur le hublot et le joint d'étanchéité de porte, m_Wäsche représente la quantité de charge de linge dans le tambour, V_Trommel représente le volume du tambour et Faktor_Verschmutzungsgrad représente le degré de salissure.

6. Procédé selon l'une des revendications précédentes, **caractérisé en ce que** la quantité d'eau appliquée sur le hublot de porte et le joint d'étanchéité de porte est appliquée sur le hublot de porte et le joint d'étanchéité de porte en deux ou plusieurs portions.

7. Machine à laver comportant une cuve de lessivage disposée dans un carter et dans laquelle un tambour est monté rotatif, une ouverture de chargement disposée à l'avant du carter et qui peut être fermée par une porte comportant un hublot de porte, un joint d'étanchéité de porte qui s'étend entre le carter et la cuve de lessivage autour de l'ouverture de chargement, et un dispositif de régulation ou de commande configuré pour régler ou commander un procédé selon l'une des revendications 1 à 6.
